# EUROPÄISCHE PATENTANMELDUNG

(11) **EP 4 763 772 A1**
(43) Veröffentlichungstag der Anmeldung: **24.06.2026**
(21) Anmeldenummer: 24220639.9
(22) Anmeldetag: 17.12.2024
(51) Int. Cl.: B65H 29/12, B65H 29/40, B65H 29/50, B65H 83/02

(54) **VARIABLE TRANSPORTANORDNUNG UND EIN- UND AUSGABEEINRICHTUNG FÜR EINE VORRICHTUNG ZUR HANDHABUNG VON WERTSCHEINEN**

(71) Anmelder: Diebold Nixdorf Systems GmbH, 33106 Paderborn (DE)
(72) Erfinder: Kremer, Michael, 59590 Geseke (DE)
(74) Vertreter: Schaumburg und Partner Patentanwälte mbB

(57) **Zusammenfassung**

Eine variable Transportanordnung (200) zum Transport von Wertscheinen (13) zu einer Wertscheinstapeleinheit (206) einer Vorrichtung (100) zur Handhabung von Wertscheinen umfasst zumindest zwei Transportwegeinheiten (202, 204), die zusammen einen Transportweg (208) zum Transport der Wertscheine (13) bilden. Der Transportweg (208) erstreckt sich von einem Einlaufbereich (214) zu einem Übergabebereich (218) und die Wertscheine (13) sind in dem Übergabebereich (218) an die Wertscheinstapeleinheit (206) übergebbar. Die zumindest zwei Transportwegeinheiten (202, 204) sind zueinander beweglich angeordnet. Weiterhin ist zumindest eine der Transportwegeinheiten (202, 204) zumindest zwischen einer ersten Betriebsposition und einer zweiten Betriebsposition bewegbar und der Übergabebereich (218) ist entsprechend bewegbar. In weiteren Aspekten werden ein Ein- und Ausgabefach (600), eine entsprechende Vorrichtung (100), sowie ein Steuerungsverfahren angegeben.

## Beschreibung

Die Erfindung betrifft eine flexible Transportanordnung zum Transport von Wertscheinen und einem Ein- uns Ausgabeeinrichtung mit einer bewegbaren Wertscheinstapeleinheit.

Vorrichtungen zur Handhabung von Wertscheinen, insbesondere Recycling-Geldautomaten, können verschieden Funktionen haben und zum Beispiel zum Einzahlen von Wertscheinen sowie zum Auszahlen von Wertscheinen genutzt werden. Dabei werden die Wertscheine mit Hilfe von diversen funktionalen Einheiten verarbeitet. Beispielsweise können die Wertscheine mit Hilfe von Sensoren nach dem Einzahlen identifiziert oder geprüft werden. Weiterhin können die Wertscheine in Speichereinheiten (zwischen-)gespeichert werden. Ebenso können die Wertscheine beim Auszahlen vereinzelt, geprüft, beispielsweise um die korrekte Anzahl oder den korrekten Nennwert sicherzustellen, und zum Auszahlen präsentiert werden.

Die Wertscheine werden innerhalb der Vorrichtung entlang von Transportwegen transportiert und so die verschiedenen funktionalen Einheiten so verbunden. Um einen sicheren Transport der Wertscheine zwischen den funktionalen Einheiten sicherzustellen ist es insbesondere notwendig, dass die Wertscheine sicher und effizient an die funktionalen Einheiten übergeben werden.

Es ist Aufgabe der Erfindung eine Anordnung für eine Vorrichtung zur Handhabung von Wertscheinen anzugeben, die eine sichere und effiziente Weitergabe von Wertscheinen ermöglicht.

Diese Aufgabe wird durch eine Transportanordnung mit den Merkmalen des Patentanspruchs 1 gelöst. Vorteilhafte Weiterbildungen der Erfindung sind in den abhängigen Patentansprüchen angegeben.

Eine variable Transportanordnung zum Transport von Wertscheinen zu einer Wertscheinstapeleinheit einer Vorrichtung zur Handhabung von Wertscheinen umfasst zumindest zwei Transportwegeinheiten, die zusammen einen Transportweg zum Transport der Wertscheine bilden. Der Transportweg erstreckt sich von einem Einlaufbereich zu einem Übergabebereich und die Wertscheine sind in dem Übergabebereich an die Wertscheinstapeleinheit übergebbar. Mit Hilfe der Wertscheinstapeleinheit können Wertscheine beispielsweise in einem Stapel aufeinandergelegt werden. Jede der Transportwegeinheiten umfasst ein erstes Transportwegbegrenzungselement und ein zweites Transportwegbegrenzungselement, die jeweils so zueinander angeordnet und beabstandet sind, dass zwischen den Transportwegbegrenzungselementen ein jeweiliger Transportwegteil ausgebildet ist und zwischen den Transportwegbegrenzungselementen jeder der Transportwegeinheiten Wertscheine entlang des Transportwegs zwischen dem Einlaufbereich und dem Übergabebereich transportierbar sind. Die zumindest zwei Transportwegeinheiten sind zueinander beweglich angeordnet. Weiterhin ist zumindest eine der Transportwegeinheiten, oder die erste der Transportwegeinheiten, zumindest zwischen einer ersten Betriebsposition und einer zweiten Betriebsposition bewegbar und der Übergabebereich ist entsprechend bewegbar, insbesondere sich der Übergabebereich entsprechend mitbewegt.

Die Bewegung der zumindest einen der Transportwegeinheiten zwischen den Betriebspositionen und der entsprechenden Bewegung des Übergabebereichs ermöglicht eine flexible Anbindung des Transportwegs der Transportanordnung an weitere wertscheinverarbeitende Einheiten, wie beispielsweise einer Wertscheinstapeleinheit. Dies ist insbesondere relevant, wenn sich die weitere Einheit im Betrieb regelmäßig in unterschiedlichen Positionen befindet, und der Abstand zu einem wertscheinzuführenden Transportweg nicht ohne weiteres von einem zu transportierenden Wertschein überbrückt werden kann. So kann der Transportweg der Transportanordnung variabel angepasst werden und der sichere Transport und Verarbeitung von Wertscheinen sichergestellt werden.

Die Bewegung der zumindest einen der Transportwegeinheiten zwischen den Betriebspositionen erfolgt insbesondere relativ zum Einlaufbereich. Der Übergabebereich folgt der Bewegung der zumindest einen der Transportwegeinheiten entsprechend. So ist die zumindest eine der Transportwegeinheiten, und entsprechend der Übergabebereich, in der ersten und zweiten Betriebsposition vom Einlaufbereich unterschiedlich beabstandet. Insbesondere ist der Abstand des Übergabebereichs vom Einlaufbereich variabel. Weiterhin beschreibt die Position des Übergabebereichs während der Bewegung zwischen der ersten Betriebsposition und der zweiten Betriebsposition insbesondere keinen Kreisbogen um den Einlaufbereich.

Die zumindest zwei Transportwegeinheiten können zueinander bewegt werden und ermöglichen so, dass der Abstand des Übergabebereichs zum Einlaufbereich variabel ist. Beispielsweise endet der Transportwegteil der einen der Transportwegeinheiten an einem Ende am Übergabebereich, so dass Wertscheine aus dem Transportwegteil im Übergabebereich an die Wertscheinstapeleinheit übergeben werden können. Ein zweites Ende des Transportwegteils der einen der Transportwegeinheiten endet an einer zeiten der zumindest zwei Transportwegeinheiten, so dass Wertscheine an die erste der Transportwegeinheiten von der zweiten der Transportwegeinheiten übernommen werden kann. Die zweite der Transportwegeinheiten kann dann beispielsweise mit einem von der ersten der Transportwegeinheiten abgewandten Ende des Transportwegteils der zweiten der Transportwegeinheiten im Einlaufbereich enden. Der Einlaufbereich beziehungsweise das abgewandte Ende der zweiten der Transportwegeinheiten ist insbesondere feststehen.

Optional kann die Transportanordnung weitere Transportwegeinheiten, die weitere Transportwegteile des Transportwegs bilden, umfassen. So können die Wertscheine von dem Einlaufbereich entlang des Transportwegs mit Hilfe der Transportwegeinheiten bis zum Übergabebereich sicher transportiert werden, insbesondere auch dann, wenn der Abstand zwischen dem Einlaufbereich und dem Übergabebereich variiert.

Vorzugsweise umfasst die Transportanordnung zwei Transportwegeinheiten.

Die einzelnen Transportwegeinheiten können insbesondere entlang des Transportwegs zueinander verschiebbar oder kippbar sein. Weiterhin können entlang des Transportwegs benachbarte Transportwegeinheiten zumindest teilweise oder in zumindest einer der Betriebspositionen überlappen.

Der Transportweg ist mit Hilfe der Transportwegeinheiten zwischen dem Einlaufbereich und dem Übergabebereich durchgehend ausgebildet. Weiterhin sind die Wertscheine unabhängig von der Betriebsposition kontinuierlich entlang des Transportwegs zwischen dem Einlaufbereich und dem Übergabebereich transportierbar. Eine Transportrichtung ist insbesondere von dem Einlaufbereich zu dem Übergabebereich definiert.

Der Einlaufbereich definiert insbesondere einen Bereich in dem Wertscheine von der Vorrichtung zur Handhabung in den Transportweg der Transportanordnung einlaufen können oder an diesen übergeben werden können. Beispielsweise kann ein weiterer Transportweg der Vorrichtung im Einlaufbereich an den Transportweg der Transportweganordnung anschließen.

Der Übergabebereich definiert insbesondere einen Bereich in dem Wertscheine aus dem Transportweg der Transportanordnung auslaufen können und an weitere Einheiten der Vorrichtung zur Handhabung von Wertscheinen, beispielsweise die Wertscheinstapeleinheit, übergeben werden können.

So können der Einlaufbereich und der Übergabebereich jeweils Schnittstellen zu weiteren Einheiten der Vorrichtung zur Handhabung von Wertscheinen definieren.

Die Wertscheine, beispielsweise Banknoten, werden entlang des Transportwegs vorzugsweise vereinzelt transportiert, es werden also vorzugsweise jeweils einzelne Wertscheine hintereinander transportiert.

Vorzugsweise umfasst variable Transportanordnung die Wertscheinstapeleinheit, wobei die Wertscheinstapeleinheit zum Übergabebereich so angeordnet ist, dass Wertscheine aus dem Transportweg am Übergabebereich mit Hilfe der Wertscheinstapeleinheit aufnehmbar sind und mit Hilfe dieser stapelbar sind. Dies ermöglicht eine sichere Übergabe der Wertscheine an die Wertscheinstapeleinheit und eine effiziente Stapelung der Wertscheine.

Insbesondere bewegt sich die Wertscheinstapeleinheit gleichlaufend mit der einen der Transportwegeinheiten. Beispielsweise ist die Wertscheinstapeleinheit mit der Transportanordnung fest verbunden, insbesondere mit der einen der Transportwegeinheiten, die zwischen der ersten und der zweiten Betriebsposition bewegbar ist. So ist auch die Wertscheinstapeleinheit zwischen der ersten und der zweiten Betriebsposition bewegbar. Auch bewegt sich so die Wertscheinstapeleinheit mit dem Übergabebereich mit.

Vorzugsweise umfasst die Wertscheinstapeleinheit zumindest ein (drehbares) Rad, das um seinen Umfang Taschen hat, in denen jeweils einer der Wertscheine zumindest teilweise aufnehmbar ist. Dies ermöglicht ein sicheres Übernehmen der Wertscheine im Übergabebereich aus dem Transportweg. Beispielsweise kann das Rad ein sogenanntes Stackerrad sein.

Vorzugsweise umfasst die Transportanordnung zumindest ein Antriebselement zum Transportieren der Wertscheine entlang des Transportwegs. So können Wertscheine kontrolliert entlang des Transportwegs transportiert werden. Das Antriebselement umfasst oder ist beispielsweise ein angetriebenes umlaufendes oder endloses Transportband. So können Wertscheine auf Grund einer Haftreibung zwischen dem Transportband und den Wertscheinen entlang des Transportwegs transportiert werden.

Vorzugsweise ist das zumindest eine Antriebselement eines der Transportwegbegrenzungselemente ist, insbesondere umfasst eines der Transportwegbegrenzungselemente das zumindest eine Antriebselement. Dies ermöglicht eine einfache Konstruktion der Transportanordnung.

Vorzugsweise umfasst jede der Transportwegeinheiten zumindest zwei der Antriebselemente zum Transportieren der Wertscheine entlang des Transportwegs. Insbesondere sind die zwei Antriebselemente jeder Transportwegeinheit jeweils gegenüberliegend angeordnet, so dass zwischen den Antriebselementen einer Transportwegeinheit die Wertscheine sicher transportiert werden können. Beispielsweise sind die Antriebselemente angetriebene Transportbänder, die jeweils in die Transportrichtung laufen.

In einem Ausführungsbeispiel umfasst die Transportanordnung acht Transportbänder, wobei jeweils zwei der Transportbänder ein Transportwegbegrenzungselement sind oder von diesem umfasst sind. Beispielsweise umfasst oder ist ein erstes Transportwegbegrenzungselement der ersten der Transportwegeinheiten zwei parallellaufende Transportbänder. Ebenso umfasst oder ist ein zweites Transportwegbegrenzungselement der ersten der Transportwegeinheiten zwei parallellaufende Transportbänder. Die parallellaufenden Transportbänder einer der Transportwegeinheiten sind jeweils so angeordnet das sie sich in Bezug auf den Transportwegteil gegenüber liegen und zwischen den Transportbändern der Transportwegteil ausgebildet ist, in dem die Wertscheine mit Hilfe der Transportbänder transportiert werden können.

Weiterhin können die Transportwegbegrenzungselementen optional weitere leitende oder befördernde Elemente angeordnet sein, beispielsweise Transportrollen, die zumindest teilweise im Transportweg angeordnet sein können.

Vorzugsweise ist eine der Transportwegeinheiten, insbesondere die zweite der Transportwegeinheiten, im Einlaufbereich um eine Drehachse drehbar oder schwenkbar gelagert. Dies ermöglicht eine flexible Bewegung der Transportwegeinheiten und eine flexible Wahl der ersten und zweiten Betriebspositionen. Insbesondere kann die Transportwegeinheit so gelagert sein, dass der Transportweg senkrecht zur Transportrichtung, insbesondere zu einer Ebene des Transportwegs, bewegbar oder abknickbar ist.

Vorzugsweise sind die Transportwegeinheiten entlang des Transportwegs zueinander verschiebbar sind. Dies ermöglicht eine kompakte und bauraumsparende Bauweise. Weiterhin ermöglicht dies die Länge des Transportwegs der Transportanordnung zu variieren. Beispielsweise können die Transportwegeinheiten ineinander verschiebbar sein. So können die Transportwegeinheiten, insbesondere die in Transportrichtung benachbart sind, linear ausziehbar sein.

Vorzugsweise umfasst die Transportanordnung eine Verfahreinheit, die eingerichtet ist zumindest eine der Transportwegeinheiten zwischen der ersten Betriebsposition und der zweiten Betriebsposition zu verfahren. Dies ermöglicht eine genaue und sichere Positionierung der Transportwegeinheit. Insbesondere kann so die eine der Transportwegeinheiten zwischen der ersten Betriebsposition und der zweiten Betriebsposition verfahren werden.

In einem weiteren Aspekt wird eine Ein- und Ausgabeeinrichtung für eine Vorrichtung zur Handhabung von Wertscheinen angegeben. Die Ein- und Ausgabeeinrichtung ist insbesondere eingerichtet zum Ein- und Ausgeben von Wertscheinen von oder an eine Person, die Wertscheine an die Vorrichtung einzahlen oder ausgezahlt haben möchte. Die Ein- und Ausgabeeinrichtung umfasst ein Ein- und Ausgabefach und eine Abzugseinheit zum Abzug von Wertscheinen aus dem Ein- und Ausgabefach. Weiterhin umfasst die Ein- und Ausgabeeinrichtung eine Wertscheinstapeleinheit zum Stapeln von Wertscheinen in dem Ein- und Ausgabefach. Die Wertscheinstapeleinheit ist zumindest zwischen einer ersten Betriebsposition und einer zweiten Betriebsposition bewegbar, insbesondere relativ zur Abzugseinheit bewegbar.

Das Ein- und Ausgabefach kann insbesondere eine verschließbare Öffnung umfassen, um es der Personen, die eine Ein- oder Auszahlung vornehmen möchten zu ermöglichen ein- oder ausgezahlte Wertscheine in das Fach einzulegen oder aus dem Fach zu entnehmen.

Die Abzugseinheit ermöglicht insbesondere das Abziehen und/oder Vereinzeln von Wertscheinen aus einem Wertscheinstapel, der in dem Ein- und Ausgabefach angeordnet ist. Dazu kann die Abzugseinheit beispielsweise zumindest eine Abzugsrolle umfassen, das in Kontakt mit dem im Ein- und Ausgabefach angeordneten Wertscheinstapel ist und die Wertscheine (einzeln) über einen Transportweg der Vorrichtung zur Handhabung von Wertscheinen zuführen kann.

Die Wertscheinstapeleinheit ermöglicht ein Stapeln von Wertscheinen zu dem Wertscheinstapel in dem Ein- und Ausgabefach. Dazu kann die Wertscheinstapeleinheit zumindest ein (drehbares) Rad umfassen, das um seinen Umfang Taschen hat, in denen jeweils einer der Wertscheine zumindest teilweise aufnehmbar sind. Die aufgenommen Wertscheine können von einem Transportweg übernommen und jeweils in einer der Taschen aufgenommen werden und anschließend, nach Drehung des Rads, auf dem Wertscheinstapel abgelegt werden. Beispielsweise kann das Rad ein sogenanntes Stackerrad sein.

So ermöglicht die Ein- und Ausgabeeinrichtung das Einlegen von Wertscheinen in das Fach in Form eines Wertscheinstapels und anschließend den Abzug der einzelnen Wertscheine vom dem Wertscheinstapel. Die einzelnen Wertscheine können dann an die Vorrichtung zur Handhabung von Wertscheinen übergeben und weiterverarbeitet werden. Weiterhin ist ein Ausgeben von Wertscheinen über dasselbe Fach in Form eines Wertscheinstapels möglich.

Insbesondere ist die Ein- und Ausgabeeinrichtung so eingerichtet, dass ein Wertscheinstapel in dem Ein- und Ausgabefach zwischen der Wertscheinstapeleinheit und der Abzugseinheit angeordnet ist oder wird. Beispielsweise ist oder wird der Wertscheinstapel so angeordnet, dass die Wertscheine des Stapels mit jeweils mit einem der Rückseite oder der Vorderseite in Richtung der Wertscheinstapeleinheit oder der Abzugseinheit orientiert sind.

Die Ein- und Ausgabeeinrichtung ermöglicht ein Verarbeiten von einzuzahlenden und auszuzahlenden Wertscheinen. Insbesondere ermöglicht die bewegbare Wertscheinstapeleinheit ein sicheres Stapeln von Wertscheinen in dem Ein- und Ausgabefach. Es ist beispielsweise möglich Wertscheine von einem einzigen Wertscheinstapel, also demselben Wertscheinstapel, in dem Ein- und Ausgabefach sicher abzuziehen und durch Stapeln hinzuzufügen. Dies kann entweder hintereinander oder zeitgleich erfolgen.

Dies wird insbesondere mit Hilfe der bewegbaren Wertscheinstapeleinheit ermöglicht. So kann die Betriebsposition der Wertscheinstapeleinheit in Abhängigkeit von der Anzahl der Wertscheine in einem Wertscheinstapel in dem Ein- uns Ausgabefach, beispielsweise während eines Einzahlvorgangs, so gewählt werden, dass die Wertscheinstapeleinheit besonders nah an dem Wertscheinstapel angeordnet ist. Durch Abzug von Wertscheinen mit Hilfe der Abzugseinheit kann der Wertscheinstapel kleiner werden und die Betriebsposition der Wertscheinstapeleinheit kann an die geänderte Größe, insbesondere Höhe, des Wertscheinstapels angepasst werden. Die Wertscheinstapeleinheit kann somit so bewegt werden, dass der Abstand zwischen der Wertscheinstapeleinheit und dem Wertscheinstapel gleichbleibt. Wertscheine können so auch besonders nah an einem Ende des Wertscheinstapel auf dem Wertscheinstapel abgelegt werden.

Weiterhin ermöglicht die bewegbare Wertscheinstapeleinheit das sichere Hinzufügen von Wertscheinen zu demselben Wertscheinstapel im Ein- und Ausgabefach, von dem bereits Wertscheine abgezogen wurden. Beispielsweise können bereits abgezogene Wertscheine, die insbesondere mit Hilfe der Vorrichtung zur Handhabung von Wertscheinen nicht erkannt wurden, als Fremdwährung, oder als Falschgeld erkannt wurden, wieder demselben Wertscheinstapel im Ein- und Ausgabefach zugeführt werden. Dort können die wieder hinzugefügten Wertscheine entweder nochmals abgezogen werden und erneut mit Hilfe der Vorrichtung zur Handhabung identifiziert werden, oder an die einzahlende Person durch Öffnen des Ein- und Ausgabefachs zurückgegeben werden. Dadurch kann insbesondere auch ein separates, von einem Eingabefach getrenntes Ausgabefach vermieden werden und so eine besonders kompakte Bauweise ermöglicht werden.

So ermöglicht die Bewegung der Wertscheinstapeleinheit in verschiedene Betriebspositionen eine sichere und effiziente Weitergabe von Wertscheinen von der Wertscheinstapeleinheit zu dem Wertscheinstapel in dem Ein- und Ausgabefach.

Vorzugsweise umfasst die Ein- und Ausgabeeinrichtung die variable Transportanordnung, wobei die Wertscheinstapeleinheit der variablen Transportanordnung die Wertscheinstapeleinheit der Ein- und Ausgabeeinrichtung ist. Dies ermöglicht ein sicheres und effizientes Transportieren und Übergeben von Wertscheinen zu der Wertscheinstapeleinheit. Weiterhin kann die Wertscheinstapeleinheit zusammen mit einer der Transportwegeinheiten verfahrbar sein, insbesondere kann die Wertscheinstapeleinheit mit der einen der Transportwegeinheiten verbunden sein.

Vorzugsweise ist die Wertscheinstapeleinheit in der ersten Betriebsposition in einem ersten Abstand zu der Abzugseinheit angeordnet und in der zweiten Betriebsposition in einem zweiten Abstand zu der Abzugseinheit angeordnet, wobei der erste Abstand größer ist als der zweite Abstand. Dies ermöglicht eine effiziente Bewegung der Wertscheinstapeleinheit bei sich ändernder Höhe eines Wertscheinstapels.

Vorzugsweise ist die Wertscheinstapeleinheit zumindest in der zweiten Betriebspositionen so angeordnet ist, dass die Wertscheinstapeleinheit eine Andruckkraft auf die Abzugseinheit ausübt. Insbesondere ist ein Wertscheinstapel zwischen der Wertscheinstapeleinheit und der Abzugseinheit anordenbar. So kann mit Hilfe der Wertscheinstapeleinheit eine indirekt eine Andruckkraft auf die Abzugseinheit über den Wertscheinstapel ausgeübt werden, beispielsweise durch Andrücken des Wertscheinstapels an die Abzugseinheit. Dies ermöglicht ein sicheres Abziehen von Wertscheinen mit Hilfe der Abzugseinheit von dem Wertscheinstapel.

Weiterhin kann das zumindest eine Rad der Wertscheinstapeleinheit eingerichtet sein, die Andruckkraft gleichmäßig auf den Wertscheinstapel auszuüben. Dies ermöglicht ein gleichmäßiges Andrücken des Wertscheinstapels gegen die Abzugseinheit und ein sicheres Abziehen von Wertscheinen.

Weiterhin kann das zumindest eine Rad, insbesondere eine nach außen zeigende Umfangsfläche des Rads, der Wertscheinstapeleinheit eingerichtet sein, eine geringe Reibung mit den Wertscheinen zu haben. Dies ermöglicht eine Drehung des Rads über den Wertscheinstapel bei gleichzeitigem Andrücken des Wertscheinstapels gegen die Abzugseinheit.

In einem weiteren Aspekt wird eine Vorrichtung zur Handhabung von Wertscheinen angegeben. Die Vorrichtung umfasst die variable Transportanordnung, und/oder die Ein- und Ausgabeeinrichtung. Die Vorrichtung kann beispielsweise weitere Transportwege umfassen, so dass mit Hilfe der Abzugseinheit abgezogene Wertscheine dem Transportweg der Transportanordnung zugeführt werden können und so mit Hilfe der Wertscheinstapeleinheit wieder im Ein- und Ausgabefach gestapelt werden können. Alternativ kann die Ein- und Ausgabeeinrichtung diese weiteren Transportwege umfassen. Weiterhin kann die Vorrichtung zur Handhabung von Wertscheinen oder die Ein- und Ausgabeeinrichtung Einheiten zum Identifizieren oder Prüfen von Wertscheinen umfassen, die entlang dieser weiteren Transportwege angeordnet sind. Diese Einheiten können beispielsweise optische oder elektronische Sensoren umfassen, die Merkmale der transportierten Wertscheine ermitteln können.

Vorzugsweise umfasst die Vorrichtung zur Handhabung von Wertscheinen nur eine einzige der Ein- und Ausgabeeinrichtungen, insbesondere nur ein einziges Ein- und Ausgabefach. Die Ein- und Ausgabeeinrichtung ermöglicht das sichere Ein- und Ausgeben von Wertscheinen mit Hilfe eines einzigen Ein- und Ausgabefachs. Dies ermöglicht eine besonders kompakte Bauweise der Vorrichtung.

Ein weiterer Aspekt betrifft ein Verfahren zum Steuern der Ein- und Ausgabeeinrichtung, mit den folgenden Schritten: Bewegen der Wertscheinstapeleinheit in Richtung der Abzugseinheit, insbesondere um eine Andruckkraft auf die Abzugseinheit auszuüben; Abziehen von Wertscheinen eines Wertscheinstapels in dem Ein- und Ausgabefach; und Stapeln von Wertscheinen in dem Ein- und Ausgabefach mit Hilfe der Wertscheinstapeleinheit.

Das Verfahren ermöglicht ein sicheres Stapeln von Wertscheinen auf einem Stapel in dem Ein- und Ausgabefach sowie ein sicheres Abziehen von Wertscheinen von demselben Wertscheinstapel. Insbesondere können die Schritte des Abziehens und Stapelns zeitgleich ausgeführt werden.

Der Schritt des Bewegens der Wertscheinstapeleinheit kann zumindest das Bewegen der Wertscheinstapeleinheit von der ersten Betriebsposition in die zweite Betriebsposition umfassen. Weiterhin kann das Verfahren in dem Schritt des Bewegens der Wertscheinstapeleinheit ebenso die variable Transportanordnung bewegen, insbesondere gleichlaufend mit der Wertscheinstapeleinheit.

Beispielsweise kann die Wertscheinstapeleinheit in der ersten Betriebsposition aus dem Ein- und Ausgabefach herausgefahren sein, so dass eine Person, die Wertscheine einzahlen möchte, diese Wertscheine in das geöffnete Ein- und Ausgabefach einlegen kann. Insbesondere nach einem Schließen des Ein- und Ausgabefachs kann die Wertscheinstapeleinheit in Richtung der Abzugseinheit bewegt werden, so dass die Wertscheine, die einen Wertscheinstapel bilden und zwischen der Wertscheinstapeleinheit und der Abzugseinheit angeordnet sind, mit Hilfe der Wertscheinstapeleinheit gegen die Abzugseinheit gedrückt werden. Danach können die Wertscheine, insbesondere einzeln, von dem Wertscheinstapel mit Hilfe der Abzugseinheit abgezogen werden und beispielsweise einer Vorrichtung zur Handhabung von Wertscheinen zur weiteren Verarbeitung über Transportwege zugeführt werden. Beispielsweise können mit Hilfe der Vorrichtung zur Handhabung von Wertscheinen die Wertscheine geprüft werden und unter anderem ein Nennwert festgestellt werden.

Allerdings ist es möglich, dass einzelne Wertscheine nicht als solche identifiziert werden können oder der jeweilige Nennwert nicht identifiziert werden kann. In diesem Fall können diese nicht identifizierten Wertscheine dem Ein- und Ausgabefach mit Hilfe der Wertscheinstapeleinheit und/oder der variablen Transportanordnung erneut zugeführt werden und in dem Ein- und Ausgabefach gestapelt werden. Andernfalls können die Wertscheine in der Vorrichtung zur Handhabung gespeichert werden. Beispielsweise kann die Vorrichtung zur Handhabung von Wertscheinen geeignete Sensoren, Transportwege und Wertscheinspeicher umfassen.

So kann das Verfahren ebenso Schritte zur Steuerung der Vorrichtung zur Handhabung von Wertscheinen umfassen. Beispielsweise kann das Verfahren das Erfassen von Merkmalen der Wertscheine mit Hilfe von optischen oder elektronischen Sensoren umfassen. Weiterhin kann das Verfahren das Steuern von Transportwegen umfassen, so dass Wertscheine entweder in der Vorrichtung zur Handhabung von Wertscheinen gespeichert werden oder wieder dem Ein- und Ausgabefach zugeführt werden. Dies kann insbesondere in Abhängigkeit der erfassten Merkmale der Wertscheine ausgeführt werden.

Das Zuführen und Stapeln der nicht identifizierten Wertscheine kann insbesondere gleichzeitig mit dem Abziehen der Wertscheine ausgeführt werden. Während des Abziehens und eventuellen gleichzeitigem Stapelns kann die Wertscheinstapeleinheit und/oder die variable Transportanordnung in verschiedene Betriebspositionen bewegt werden, insbesondere so dass kontinuierlich eine Andruckkraft auf den Wertscheinstapel gegen die Abzugseinheit ausgeübt wird. Eine sich verändernde Höhe des Wertscheinstapel durch eine sich verändernde Anzahl an Wertscheinen in dem Wertscheinstapel kann somit kompensiert oder berücksichtigt werden. Insbesondere kann die variable Transportanordnung und/oder die Ein- und Ausgabeeinrichtung einen Sensor umfassen, mit Hilfe dessen die Andruckkraft ermittelt werden kann. Somit kann die Betriebsposition so gewählt oder gesteuert werden, dass eine gleichbleibende Andruckkraft in Richtung der Abzugseinheit ausgeübt wird.

Wieder in das Ein- und Ausgabefach transportierte nicht identifizierte Wertscheinen können dann entweder erneut abgezogen und es kann versucht werden Merkmale der Wertscheine erneut zu identifizieren, oder die nicht identifizierten Wertscheine können in dem Ein- und Ausgabefach wieder der einzahlenden Person zurückgegeben werden.

Das Verfahren ermöglicht somit eine effiziente Rückführung, insbesondere von nicht identifizierten Wertscheinen, ohne dass Wertscheine zwischengespeichert werden müssen, oder ohne dass zunächst alle Wertscheine aus dem Ein- und Ausgabefach entfernt werden müssen, bevor weitere Wertscheine erneut in dem Ein- und Ausgabefach gestapelt werden können.

Die Ein- und Ausgabeeinrichtung und die Vorrichtung zur Handhabung von Wertscheinen können jeweils eine Kontrolleinheit umfassen, die eingerichtet ist, die Ein- und Ausgabeeinrichtung oder die Vorrichtung zur Handhabung von Wertscheinen zu steuern, beispielsweise nach dem beschriebenen Verfahren.

Die Ein- und Ausgabeeinrichtung und die Vorrichtung zur Handhabung von Wertscheinen können mit Merkmalen der variablen Transportanordnung, insbesondere mit den Merkmalen der auf die variable Transportanordnung gerichteten Unteransprüche, weitergebildet werden.

Weitere Merkmale und Vorteile der Erfindung ergeben sich aus der folgenden Beschreibung, welche in Verbindung mit den beigefügten Figuren Ausführungsbeispiele näher erläutern.

Es zeigen:
- Fig. 1: eine schematische Seitenansicht einer Vorrichtung zur Handhabung von Wertscheinen,
- Fig. 2: eine schematische Seitenansicht einer variablen Transportanordnung in einer Betriebsposition,
- Fig. 3: eine schematische Draufsicht der variablen Transportanordnung nach Fig.2,
- Fig. 4: eine schematische Seitenansicht der variablen Transportanordnung in einer weiteren Betriebsposition,
- Fig. 5: eine schematische Draufsicht der variablen Transportanordnung nach Fig. 4,
- Fig. 6: eine schematische Seitenansicht einer Ein- und Ausgabeeinrichtung in einer Betriebsposition mit der variablen Transportanordnung, und
- Fig. 7: eine schematische Seitenansicht der Ein- und Ausgabeeinrichtung in einer weiteren Betriebsposition.

Figur 1 zeigt eine schematische Seitenansicht einer Vorrichtung 100 zur Handhabung von Wertscheinen. Die Vorrichtung 100 dient sowohl der Einzahlung von Wertscheinen durch eine Bedienperson als auch der Auszahlung von Wertscheinen an eine Bedienperson und wird auch als Recycling-Geldautomat bezeichnet. Alternativ kann die Vorrichtung 100 auch ausschließlich der Auszahlung von Wertscheinen oder der Einzahlung von Wertscheinen dienen. Des Weiteren kann die Vorrichtung 100 ein automatisches Kassensystem, eine Self-Check-Out Kasse oder eine sogenannte automatische Tresorkasse sein.

Die Vorrichtung 100 umfasst einen Tresor 10, in dem vier Geldkassetten 12a bis 12d angeordnet sind und der die Geldkassetten 12a bis 12d vor einem unautorisierten Zugriff, insbesondere vor Diebstahl und vor Manipulationsversuchen, schützt. Der Tresor 10 hat eine Tresortür 34, die über eine Schließeinheit 36 geöffnet und verschlossen werden kann. Die Geldkassetten 12a bis 12d sind im Tresor 10 jeweils in einem Aufnahmefach 32a bis 32d angeordnet. Die Geldkassetten 12a bis 12d sind im Ausführungsbeispiel nach Figur 1 horizontal in der Vorrichtung 100 angeordnet. In anderen Vorrichtungen zur Handhabung von Wertscheinen können alternativ die Geldkassetten 12a bis 12d vertikal angeordnet sein.

Die Geldkassetten 12a bis 12d können aus der Vorrichtung 100 entnommen werden und dienen zur Aufbewahrung und zum Transport von Wertscheinen, insbesondere von Banknoten und/oder Schecks. Die Wertscheine sind in den Geldkassetten 12a bis 12d in Form eines Stapels abgelegt. Einer dieser Stapel ist in der ersten Geldkassette 12a beispielsweise angedeutet. Einer der Wertscheine dieses Wertscheinstapels ist beispielweise mit dem Bezugszeichen 13 bezeichnet. In der in Figur 1 gezeigten Betriebsposition der Geldkassetten 12a bis 12d sind die Wertscheine 13 in den Geldkassetten 12a bis 12d auf einer ihrer Kanten, vorzugsweise auf einer ihrer Längskanten, stehend angeordnet.

Jede Geldkassette 12a bis 12d hat jeweils eine Öffnung zum Zuführen von Wertscheinen 13 und zur Entnahme von Wertscheinen 13. Vor der Öffnung einer Geldkassette 12a bis 12d ist jeweils eine Vereinzelungs- und Stapeleinheit 14a bis 14d angeordnet, mit deren Hilfe zum einen Wertscheine 13 den Geldkassetten 12a bis 12d zugeführt werden können und zum anderen in den Geldkassetten 12a bis 12d aufbewahrte Wertscheine 13 von in den Geldkassetten 12a bis 12d jeweils aufgenommenen Wertscheinstapel vereinzelt und der Geldkassette 12a bis 12d entnommen werden können. Vor jeder Vereinzelungs- und Stapeleinheit 14a bis 14d ist jeweils eine Weiche 16a bis 16d angeordnet, mit deren Hilfe eine den Geldkassetten 12a bis 12d zuzuführender Wertschein 13 aus einem Transportweg oder Transportpfad 18 abgezweigt und derjenigen Vereinzelungs- und Stapeleinheit 14a bis 14d zugeführt wird, die vor derjenigen Geldkassette 12a bis 12d angeordnet ist, in die der Wertschein 13 transportiert werden soll.

Ebenso dienen die Weichen 16a bis 16d dem Transport von den Geldkassetten 12a bis 12d entnommenen Wertscheinen 13 zum Transportpfad 18. Der Tresor 10 hat ferner eine Öffnung 20, durch die entlang des Transportpfads 18 transportierte Wertscheine 13 in den Tresor 10 hinein beziehungsweise aus dem Tresor 10 heraus transportierbar sind.

Ferner umfasst die Vorrichtung 100 eine Ein- und Ausgabeeinrichtung, die ein Ein- und Ausgabefach 22 umfasst, über das einzuzahlende Wertscheine 13 von einer Bedienperson in die Vorrichtung 100 einzugebende und auszuzahlende Wertscheine 13 an eine Bedienperson ausgegeben werden können. Bei einem reinen Auszahlungsgeldautomaten erfolgt über das Ein- und Ausgabefach 22 lediglich die Auszahlung von Wertscheinen 13, bei einem reinen Einzahlungsgeldautomaten erfolgt über das Ein- und Ausgabefach 22 lediglich die Einzahlung von Wertscheinen 13.

Die über das Ein- und Ausgabefach 22 eingezahlten Wertscheine 13 werden vereinzelt und entlang eines Transportwegs oder Transportpfads 24 einzeln einer Leseeinheit 26 zugeführt, mit deren Hilfe beispielsweise die Echtheit, der Nominalwert und/oder die Seriennummer jedes eingezahlten Wertscheins 13 ermittelt werden kann. Weiterhin können eingezahlte und/oder auszuzahlende Wertscheine 13 in einem Zwischenspeicher 30 zwischengespeichert werden. Insbesondere kann der Zwischenspeicher 30 für die Auszahlung nicht geeignete Wertscheine 13 und/oder eingezahlte von der Leseeinheit 26 als nicht echt identifizierte Wertscheine 13 oder von einer Bedienperson nicht entnommene Wertscheine 13 zwischenspeichern.

Die Wertscheine 13 können mit Hilfe von Transporteinheiten entlang der Transportpfade 18, 24 transportiert werden. Insbesondere in Recycling-Geldautomaten können bereits im Umlauf befindliche Wertscheine mit Hilfe der Transporteinheiten entlang der Transportwege 18, 24 transportiert.

Insbesondere kann die Vorrichtung 100 eingerichtet sein Wertscheine 13 von dem Ein- und Ausgabefach 22 entlang des Transportwegs 24 zur Leseeinheit 24 und zurück zum Ein- und Ausgabefach 22 zu transportieren. Dafür kann die Vorrichtung 100 auch weitere Weichen und/oder Transportwege umfassen, um die Wertscheine zurück zum Ein- und Ausgabefach 22 zu transportieren.

Figuren 2 bis 5 zeigen schematische Ansichten einer variablen Transportanordnung 200. Die variable Transportanordnung 200 umfasst zumindest eine erste Transportwegeinheit 202, eine zweite Transportwegeinheit 204, und eine Wertscheinstapeleinheit 206, die in den Figuren als ein Stackerrad gezeigt ist.

Figur 2 zeigt eine schematische Seitenansicht der variablen Transportanordnung 200 in einer ersten Betriebsposition. In der ersten Betriebsposition sind die zwei Transportwegeinheiten 202, 204 zueinander zusammengeschoben. Jede der Transportwegeinheiten 202, 204 umfasst jeweils vier Transportbänder, zwischen denen ein durchgehender Transportweg 208 ausgebildet ist. Entlang des Transportwegs 208 können die Wertscheine 13, insbesondere vereinzelt, transportiert werden.

Insbesondere umfasst die erste Transportwegeinheit 202 zwei obere Transportbänder 210a, 210b und zwei untere Transportbänder 210c, 210d, die in der Seitenansicht nach Fig. 2 jeweils hintereinander angeordnet sind. Zwischen den oberen Transportbänder 210a, 210b und den unteren Transportbändern 210c, 210d ist ein erster Transportwegteil des Transportwegs 208 ausgebildet.

Entsprechend kann die zweite Transportwegeinheit 204 zwei obere Transportbänder 212a, 212b und zwei untere Transportbänder 212c, 212d umfassen. Zwischen den oberen Transportbänder 212a, 212b und den unteren Transportbändern 212c, 212d ist ein zweiter Transportwegteil des Transportwegs 208 ausgebildet. Wertscheine 13 können somit entlang des ersten und des zweiten Transportwegteils transportiert werden.

Die Transportbänder 210a bis 210d, 212a bis 212d können als umlaufende endlos Bänder sein, die mit Hilfe von jeweils zwei Umlenkrollen entlang des Transportwegs 208, insbesondere entlang einer Transportrichtung des Transportwegs 208, bewegbar sind.

Beispielsweise können die Transportbänder mit Hilfe der Umlenkrollen angetrieben sein und jeweils zwischen den oberen Transportbändern 210a, 210b, 212a, 212b und den unteren Transportbändern 210c, 210d, 212c, 212d die Wertscheine 13 mit Hilfe der Transportbänder 210a bis 210d, 212a bis 212d bewegt und somit transportiert werden.

Insbesondere können die Wertscheine 13 in einem Einlaufbereich 214 von einem vorherigen Transportweg 216 in den Transportweg 208 übernommen werden und entlang des Transportwegs 208 transportiert werden. Der Transportweg 208 endet dann in einem Übergabebereich 218, in dem die durch den Transportweg 208 transportierten Wertscheine 13 an die Wertscheinstapeleinheit 206 übergeben werden können. Die Pfeile P1, P2 zeigen insbesondere die Transportrichtung, in der die Wertscheine 13 transportiert werden können. Die umlaufenden Transportbänder 210a bis 210d, 212a bis 212d laufen also jeweils mit dem dem Transportweg 208 zugewandten Teil in die Transportrichtung.

Die Wertscheinstapeleinheit 206 umfasst insbesondere zumindest ein Rad 220, das um seinen Umfang mehrere Taschen 222 hat. Die Taschen 222 sind ausgebildet, um Wertscheine 13 aufzunehmen, die mit Hilfe der Transportwegeinheiten 202, 204 von dem Einlaufbereich 214 in den Übergabebereich 218 transportiert wurden. Im Übergabebereich 218 können die Wertscheine 13 in eine der Taschen 222 eingeschoben werden und mit Drehung des Rad 220 um eine Drehachse 223 entlang des Umfangs des Rads 220 transportiert und auf einem Wertscheinstapel abgelegt werden.

Das Rad 220 ist mit der ersten Transportwegeinheit 202 fest verbunden, so dass die erste Transportwegeinheit 202, der Übergabebereich 218 und das Rad 220 zueinander nicht bewegen können und zueinander starr angeordnet sind.

Die variable Transportanordnung 200 kann weiterhin eine Verfahreinheit umfassen, die ausgebildet und eingerichtet ist zumindest die erste Transportwegeinheit 202 in unterschiedliche Betriebspositionen zu bewegen. Beispielsweise umfasst die Verfahreinheit eine Zahnstange 224, entlang der zumindest die erste Transportwegeinheit 202 in unterschiedliche Betriebspositionen bewegt werden kann. Dies wird insbesondere im Zusammenhang mit Figuren 4 und 5 weiter erläutert.

Die zweite Transportwegeinheit 204 kann um eine Drehachse drehbar gelagert sein. Beispielsweise kann die zweite Transportwegeinheit 204 an Lagern 226a, 226b drehbar gelagert sein, so dass bei einem Bewegen der ersten Transportwegeinheit 202 entlang der Zahnstange 224 die zweite Transportwegeinheit 204 in Richtung der Bewegung abknicken kann.

Figur 3 zeigt eine schematische Draufsicht der variablen Transportanordnung 200 in der ersten Betriebsposition. Die Verfahreinheit kann neben der Zahnstange 224 ein Zahnrad 300 umfassen, das in die Zahnstange 224 eingreift. Die Verfahreinheit kann weiterhin einen Antrieb umfassen, mit Hilfe dessen das Zahnrad 300 angetrieben werden kann, so dass zumindest die erste Transportwegeinheit 202 entlang der Zahnstange 224 bewegbar ist. Da das Rad 220 mit der ersten Transportwegeinheit 202 verbunden ist, wird beim Bewegen der ersten Transportwegeinheit 202 das Rad entsprechen bewegt.

Figur 4 zeigt eine schematische Seitenansicht der variablen Transportanordnung 200 in einer zweiten Betriebsposition. Figur 5 zeigt eine entsprechende schematische Draufsicht der variablen Transportanordnung 200 in der zweiten Betriebsposition. Im Vergleich zur ersten Betriebsposition (s. Fig. 2 und 3) ist die erste Transportwegeinheit 202 und das Rad 220 in der zweiten Betriebsposition entlang der Zahnstange 224 bewegt. Weiterhin ist der Übergabebereich 218 in der zweiten Betriebsposition entsprechend bewegt.

Die Bewegung, insbesondere der ersten Transportwegeinheit 202, ermöglicht es verschiedene wertscheinverarbeitende Einheiten der Vorrichtung 100 miteinander zu verbinden, so dass eine Weitergabe von Wertscheinen zwischen den Einheiten möglich ist, auch wenn sich deren Position im Betrieb ändert. So kann durch die flexible Anbindung auch ein sicherer Transport der Wertscheine sichergestellt werden.

Beim Bewegen der ersten Transportwegeinheit 202 bleibt die zweite Transportwegeinheit 204 fest stehen, lediglich eine Rotation der zweiten Transportwegeinheit 204 um die Lager 226a, 226b ist möglich. Die erste und zweite Transportwegeinheiten 202, 204 können sich zueinander insbesondere linear bewegen, so dass sich auch die jeweiligen Transportbänder 210a bis 210d, 212a bis 212d linear zueinander bewegen können und der Transportweg 208 je nach Betriebsposition unterschiedliche Längen hat. Dabei erstreckt sich der Transportweg 208 zwischen dem Einlaufbereich 214 und dem Übergabebereich 218 vorzugsweise in einer Ebene.

Insbesondere umfasst die erste Transportwegeinheit 202 einen ersten Rahmen 500 und die zweite Transportwegeinheit 204 umfasst einen zweiten Rahmen 502. An den Rahmen 500, 502 sind die Umlenkrollen der jeweiligen Transportbänder 210a bis 210d, 212a bis 212d drehbar gelagert. Die Transportbänder 210a bis 210d, 212a bis 212d der jeweiligen Transportwegeinheit 202, 204 können an den Rahmen 500, 502 jeweils in einer Richtung senkrecht zur Transportrichtung versetzt angeordnet sein, so dass die Transportbänder in Transportrichtung parallel und nebeneinander angeordnet sind. Dies ermöglicht es die Transportwegeinheiten 202, 204 zueinander zu bewegen, ohne dass die Transportbänder 210a bis 210d, 212a bis 212d, insbesondere in der ersten Betriebsposition aneinanderstoßen.

Vorzugsweise sind die Rahmen 500, 502 zueinander oder ineinander gelagert, so dass Rahmen 500, 502 zueinander entlang der Ebene des Transportwegs 208 bewegbar sind.

Figuren 6 und 7 zweigen Ansichten einer Ein- und Ausgabeeinrichtung 600 in verschiedenen Betriebspositionen. Die Ein- und Ausgabeeinrichtung 600 umfasst die variable Transportanordnung 200, insbesondere die erste und zweite Transportwegeinheiten 202, 204 und die Wertscheinstapeleinheit 206.

In einer alternativen Ausführungsform umfasst die Ein- und Ausgabeeinrichtung 600 nur die Wertscheinstapeleinheit 206 ohne die erste und zweite Transportwegeinheiten 202, 204.

Die Ein- und Ausgabeeinrichtung 600 umfasst weiterhin ein Ein- und Ausgabefach 602, das ausgebildet ist mehrere Wertscheine 13 in der Form eines Wertscheinstapels aufzunehmen. Das Ein- und Ausgabefach 602 umfasst eine verschließbare Öffnung, über die eine Bedienperson von außen auf das Ein- und Ausgabefach 602 Zugriff hat, beispielsweise während eines Ein- oder Auszahlungsvorgangs. Die Öffnung kann mit Hilfe eines Verschlusses 604 verschlossen werden. In Figuren 6 und 7 ist das Ein- und Ausgabefach 602 in einem verschlossenen Zustand gezeigt.

Weiterhin umfasst die Ein- und Ausgabeeinrichtung 600 eine Abzugseinheit mit deren Hilfe die Wertscheine 13 aus dem im Ein- und Ausgabefach angeordneten Wertscheinstapel einzeln abgezogen und einem Transportweg 608 zugeführt werden kann. Die Abzugseinheit umfasst zumindest eine Abzugsrolle 606.

Mit Hilfe der Abzugsrolle 606 kann der jeweils an der Abzugsrolle 606 anliegende Wertschein 13 des Wertscheinstapels in Richtung des Transportwegs 608 befördert werden. Dazu kann sich die Abzugsrolle 606 entgegen dem Uhrzeigersinn drehen, insbesondere mit Hilfe einer Antriebseinheit angetrieben sein.

Die Ein- und Ausgabeeinrichtung 600 kann beispielsweise Teil der Vorrichtung 100 sein, insbesondere als die Ein- und Ausgabeeinrichtung 22. Der Transportweg 608 kann beispielsweise einer der Transportwege 18, 24 der Vorrichtung 100 sein oder an diese anschließen, so dass Wertscheine 13 aus der Ein- und Ausgabeeinrichtung 600 von der Vorrichtung 100 weiterverarbeitet werden können. Dies kann beispielsweise die Prüfung von Merkmalen der abgezogenen Wertscheine 13 mit Hilfe der Leseeinheit 26 umfassen oder eine Speicherung der Wertscheine 13 in dem Zwischenspeicher 30 oder in einer der Geldkassetten 12a bis 12d.

Mit Hilfe der Wertscheinstapeleinheit 206, insbesondere dem Rad 220, können Wertscheine 13 in dem Ein- und Ausgabefach 602 gestapelt werden, insbesondere dem bereits im Ein- und Ausgabefach angeordneten Wertscheinstapel zugeführt werden. Dabei werden die Wertscheine 13 einzeln an einem Ende des Wertscheinstapels zugeführt, das dem an der Abzugseinheit 606 anliegenden Ende des Wertscheinstapels gegenüberliegt.

Die mit Hilfe der Wertscheinstapeleinheit 206 zu stapelnden Wertscheine 13 können über den Transportweg 216 und den Transportweg 208 der variablen Transportanordnung 200 dem Rad 220 zugeführt werden und durch Drehung des Rads 220 in dem Ein- und Ausgabefach 602 abgelegt werden. Die Drehung des Rads 220 kann dabei dem Uhrzeigersinn folgen. Weiterhin kann das Rad 220 dazu mit Hilfe einer Antriebseinheit angetrieben sein.

Der Transportweg 216 kann beispielsweise einer der Transportwege 18, 24 der Vorrichtung 100 sein oder an diese anschließen.

Figur 6 ist eine schematische Seitenansicht der Ein- und Ausgabeeinrichtung 600 in einer zweiten Betriebsposition, insbesondere der zweiten Betriebsposition der variablen Transportanordnung 200.

In der im Obenstehenden bereits beschriebenen zweiten Betriebsposition ist die variable Transportanordnung 200 so bewegt und angeordnet, dass das Rad 220 eine Andruckkraft auf den im Ein- und Ausgabefach 620 angeordneten Wertscheinstapel in Richtung der Abzugsrolle 606 ausübt. Dies ermöglicht ein sicheres Abziehen der Wertscheine 13 von dem Wertscheinstapel.

Figure 7 ist eine schematische Seitenansicht der Ein- und Ausgabeeinrichtung 600 in einer ersten Betriebsposition, insbesondere der ersten Betriebsposition der variablen Transportanordnung 200.

In der ersten Betriebsposition sind die zwei Transportwegeinheiten 202, 204 der variablen Transportanordnung 200 ineinander verschoben, so dass der Transportweg 208 kürzer ist als in der zweiten Betriebsposition. Entsprechend ist der Abstand der Wertscheinstapeleinheit 206, insbesondere des Rads 220, von der Abzugseinheit, insbesondere der Abzugsrolle 606, vergrößert im Vergleich zur zweiten Betriebsposition. Diese erste Betriebsposition ermöglicht beispielsweise das einfache Einlegen von Wertscheinen, insbesondere als Stapel, in das Ein- und Ausgabefach durch die Bedienperson. Wie in Figure 7 dargestellt, können die Wertscheine 13 in der ersten Betriebsposition lockerer zueinander angeordnet sein. Erst die Bewegung in die zweite Betriebsposition drückt die Wertscheine 13 des Wertscheinstapels gegen die Abzugsrolle 606, um einen Abzug der Wertscheine 13 zu ermöglichen.

Weiterhin ermöglicht das Bewegen der Wertscheinstapeleinheit 206 in verschiedene Betriebspositionen und damit entsprechend das Verlängern oder Verkürzen der Länge des Transportwegs 208, das flexible Anpassen der Ein- und Ausgabeeinrichtung 600 an eine unterschiedliche Anzahl von Wertscheinen 13 in dem Ein- und Ausgabefach.

Beispielsweise kann die Betriebsposition der Wertscheinstapeleinheit 206, und damit ihr Abstand zu der Abzugsrolle 606, so gewählt werden, dass eine bestimmte, insbesondere voreingestellte, Andruckkraft der Wertscheine 13 an die Abzugsrolle 606 erreicht wird. Mit dem Abziehen von Wertscheinen 13 verringert sich die Anzahl an Wertscheinen 13 des Wertscheinstapels in dem Ein- und Ausgabefach 602, so dass sich die Höhe des Wertscheinstapels verringert. Die Ein- und Ausgabeeinrichtung 600, insbesondere die Wertscheinstapeleinheit 206, kann dabei so gesteuert werden, dass sich die Wertscheinstapeleinheit 206 in Richtung der Abzugsrolle 606 bewegt.

Weiterhin ermöglicht die Ein- uns Ausgabeeinrichtung 600, dass Wertscheine 13 mit Hilfe der Wertscheinstapeleinheit 206 auf den Wertscheinstapel gestapelt werden, insbesondere während Wertscheine 13 von dem Wertscheinstapel abgezogen werden. Auch in diesem Fall kann die Ein- und Ausgabeeinrichtung 600, insbesondere die Wertscheinstapeleinheit 206, dabei so gesteuert werden, dass sich die Wertscheinstapeleinheit 206 in Richtung der Abzugsrolle 606. In dem Fall in dem eine höhere Anzahl von Wertscheinen 13 dem Wertscheinstapel hinzugefügt wird als abgezogen wird und die Höhe des Wertscheinstapels wächst, kann die Wertscheinstapeleinheit 206 auch von der Abzugsrolle 606 wegbewegt werden.

Das gleichzeitige Abziehen und Stapeln von Wertscheinen 13 in dem Ein- und Ausgabefach 602 ist besonders dann relevant, wenn mit Hilfe der Leseeinheit 26 geprüfte, aber beispielsweise nicht identifizierbare Wertscheine 13 dem Ein- und Ausgabefach 602 direkt wieder zugeführt werden sollen, so dass die Wertscheine 13 wieder unmittelbar der einzahlenden Bedienperson präsentiert und an diese zurückgegeben werden können.

Die Ein- und Ausgabeeinheit 600, insbesondere die variable Transportanordnung 200, ermöglicht somit einen besonders sicheren und flexiblen Transport und anschließende Übergabe von Wertscheinen 13. Weiterhin ermöglicht die Ein- und Ausgabeeinheit 600, insbesondere die variable Transportanordnung 200, das sichere Abziehen und Stapeln von Wertscheinen 13 in einem einzigen Ein- und Ausgabefach, besonders das gleichzeitige Abziehen und Stapeln von Wertscheinen 13 in einem einzigen Ein- und Ausgabefach.

### Bezugszeichenliste

- 10: Tresor
- 12a bis 12d: Geldkassette
- 13: Wertschein
- 14a bis 14d: Stapel-/ Vereinzelungseinheit
- 16a bis 16d: Weiche
- 18: Transportpfad
- 20: Öffnung im Tresor
- 22: Ein-/ Ausgabefach
- 24: Transportpfad
- 26: Leseeinheit
- 28: Steuereinheit
- 32a bis 32d: Aufnahmefach
- 30: Zwischenspeicher
- 34: Tresortür
- 36: Schließeinheit
- 100: Vorrichtung zur Handhabung von Wertscheinen
- 200: Variable Transportanordnung
- 202: Erste Transportwegeinheit
- 204: Zweite Transportwegeinheit
- 206: Wertscheinstapeleinheit
- 208: Transportweg der Transportanordnung
- 210a, 210b, 210c, 210d: Transportbänder der ersten Transportwegeinheit
- 212a, 212b, 212c, 212d: Transportbänder der zweiten Transportwegeinheit
- 214: Einlaufbereich
- 216: Vorheriger Transportweg, beispielsweise von der Vorrichtung zur Handhabung von Wertscheinen
- 218: Übergabebereich
- 220: (Stacker-)Rad
- 222: Taschen des Rads
- 224: Zahnstange
- 226a, 226b: Lager der zweiten Transportwegeinheit
- 300: Zahnrad
- 500: Rahmen der ersten Transportwegeinheit
- 502: Rahmen der zweiten Transportwegeinheit
- 600: Ein- und Ausgabeeinrichtung
- 602: Ein- und Ausgabefach
- 604: Verschluss des Ein- und Ausgabefachs
- 606: Abzugsrolle
- 608: Transportweg, insbesondere zur Vorrichtung zur Handhabung von Wertscheinen

## Patentansprüche

1. Variable Transportanordnung (200) zum Transport von Wertscheinen (13) zu einer Wertscheinstapeleinheit (206) einer Vorrichtung (100) zur Handhabung von Wertscheinen, umfassend
zumindest zwei Transportwegeinheiten (202, 204), die zusammen einen Transportweg (208) zum Transport der Wertscheine (13) bilden,
wobei sich der Transportweg (208) von einem Einlaufbereich (214) zu einem Übergabebereich (218) erstreckt und die Wertscheine (13) in dem Übergabebereich (218) an die Wertscheinstapeleinheit (206) übergebbar sind,
wobei jede der Transportwegeinheiten (202, 204) ein erstes Transportwegbegrenzungselement und ein zweites Transportwegbegrenzungselement umfasst, die jeweils so zueinander angeordnet und beabstandet sind, dass zwischen den Transportwegbegrenzungselementen ein jeweiliger Transportwegteil ausgebildet ist und zwischen den Transportwegbegrenzungselementen Wertscheine (13) entlang des Transportwegs (208) zwischen dem Einlaufbereich (214) und dem Übergabebereich (218) transportierbar sind,
wobei die zumindest zwei Transportwegeinheiten (202, 204) zueinander beweglich angeordnet sind, und
wobei zumindest eine der Transportwegeinheiten (202) zumindest zwischen einer ersten Betriebsposition und einer zweiten Betriebsposition bewegbar ist und der Übergabebereich (218) entsprechend bewegbar ist.

2. Variable Transportanordnung nach Anspruch 1, umfassend die Wertscheinstapeleinheit (206), wobei die Wertscheinstapeleinheit (206) zum Übergabebereich (218) so angeordnet ist, dass Wertscheine (13) aus dem Transportweg (208) am Übergabebereich (218) mit Hilfe der Wertscheinstapeleinheit (206) aufnehmbar sind und die Wertscheine (13) stapelbar sind.

3. Variable Transportanordnung nach Anspruch 2, wobei die Wertscheinstapeleinheit (206) zumindest ein Rad (220) umfasst, das um seinen Umfang Taschen (222) hat, in denen jeweils einer der Wertscheine (13) zumindest teilweise aufnehmbar ist.

4. Variable Transportanordnung nach einem der vorhergehenden Ansprüche, umfassend zumindest ein Antriebselement zum Transportieren der Wertscheine entlang des Transportwegs (208).

5. Variable Transportanordnung nach Anspruch 4, wobei das zumindest eine Antriebselement eines der Transportwegbegrenzungselemente ist.

6. Variable Transportanordnung nach einem der vorhergehenden Ansprüche 4 bis 5, wobei jede der Transportwegeinheiten (202, 204) zumindest zwei der Antriebselemente zum Transportieren der Wertscheine entlang des Transportwegs (208) umfasst.

7. Variable Transportanordnung nach einem der vorhergehenden Ansprüche, wobei eine der Transportwegeinheiten (204) im Einlaufbereich (214) um eine Drehachse drehbar gelagert ist.

8. Variable Transportanordnung nach einem der vorhergehenden Ansprüche, wobei die Transportwegeinheiten (202, 204) entlang des Transportwegs (208) zueinander verschiebbar sind.

9. Variable Transportanordnung nach einem der vorhergehenden Ansprüche, umfassend eine Verfahreinheit (224, 300), die eingerichtet ist zumindest eine der Transportwegeinheiten (202) zwischen der ersten Betriebsposition und der zweiten Betriebsposition zu verfahren.

10. Eine Ein- und Ausgabeeinrichtung (600) für eine Vorrichtung (100) zur Handhabung von Wertscheinen, umfassend
ein Ein- und Ausgabefach (602) für die Wertscheine (13),
einer Abzugseinheit (606) zum Abzug von Wertscheinen (13) aus dem Ein- und Ausgabefach (602),
einer Wertscheinstapeleinheit (206) zum Stapeln von Wertscheinen (13) in dem Ein- und Ausgabefach (602), und
wobei die Wertscheinstapeleinheit (206) zumindest zwischen einer ersten Betriebsposition und einer zweiten Betriebsposition bewegbar ist.

11. Ein- und Ausgabeeinrichtung nach Anspruch 10, umfassend die variable Transportanordnung (200) nach einem der vorhergehenden Ansprüche 1 bis 9, wobei die Wertscheinstapeleinheit (206) der variablen Transportanordnung (200) die Wertscheinstapeleinheit (206) der Ein- und Ausgabeeinrichtung (600) ist.

12. Ein- und Ausgabefach nach einem der vorhergehenden Ansprüche 10 und 11, wobei die Wertscheinstapeleinheit (206) in der ersten Betriebsposition in einem ersten Abstand zu der Abzugseinheit (606) angeordnet ist und in der zweiten Betriebsposition in einem zweiten Abstand zu der Abzugseinheit (606) angeordnet ist, wobei der erste Abstand größer ist als der zweite Abstand, und/oder
wobei die Wertscheinstapeleinheit (206) zumindest in der zweiten Betriebspositionen so angeordnet ist, dass die Wertscheinstapeleinheit (206) eine Andruckkraft auf die Abzugseinheit (606) ausübt.

13. Vorrichtung (100) zur Handhabung von Wertscheinen, umfassend die variable Transportanordnung (200) nach einem der vorhergehenden Ansprüche 1 bis 9, und/oder umfassend die Ein- und Ausgabeeinrichtung (600) nach einem der vorhergehenden Ansprüche 10 bis 12.

14. Verfahren zum Steuern der Ein- und Ausgabeeinrichtung (600) nach einem der vorhergehenden Ansprüche 10 bis 12, mit den folgenden Schritten:
Bewegen der Wertscheinstapeleinheit (206) in Richtung der Abzugseinheit (606), insbesondere um eine Andrucckraft auf die Abzugseinheit (606) auszuüben,
Abziehen von Wertscheinen (13) eines Wertscheinstapels in dem Ein- und Ausgabefach (602), und
Stapeln von Wertscheinen (13) in dem Ein- und Ausgabefach (602) mit Hilfe der Wertscheinstapeleinheit (206) .
